# FASCICULE DE BREVET EUROPEEN

(11) **EP 3 589 911 B1**
(45) Date de publication et mention de la délivrance du brevet: **29.12.2021**
(21) Numéro de dépôt: 18708115.3
(22) Date de dépôt: 28.02.2018
(51) Int. Cl.: F41A 19/01, F41A 21/32

(54) **DISPOSITIF DE MESURE DE RÉGIME DE TIRS ET DE CADENCE D'UNE ARME**
VORRICHTUNG ZUR MESSUNG DER BRAUCHSART UND DER KADENZ EINER WAFFE
DEVICE FOR MEASURING THE CONDITIONS OF USE AND THE RATE OF FIRE OF A WEAPON

(30) Priorité: 28.02.2017 BE 201705120
(43) Date de publication de la demande: 08.01.2020
(73) Titulaire: FN Herstal S.A., 4040 Herstal (BE)
(72) Inventeur: LIBOTTE, Hugues, 4845 Jalhay (BE); BODEUS, Thierry, 4633 Melen (BE)
(74) Mandataire: AWA Benelux
(86) Numéro de dépôt international: PCT/EP2018/054946
(87) Numéro de publication internationale: WO 2018/158321

(56) Documents cités:
- EP-A1- 1 881 292
- US-A1- 2010 251 586
- US-B1- 7 747 415

## Description

### Objet de l'invention

La présente invention se rapporte à un dispositif de mesure de régimes et de cadences de tirs d'une arme.

La présente invention se rapporte également à tout type d'arme comportant ce dispositif.

La présente invention se rapporte en outre à une méthode permettant de mesurer les régimes de tirs ainsi que les cadences de tirs d'une arme.

### Etat de la technique

L'usure d'une arme et, par là-même, la maintenance à prévoir, dépend notamment du régime de tir. Le régime de tir est la quantité de tirs réalisés par l'utilisateur sur un intervalle de temps donné. Dès lors, le régime représente l'intensité de l'utilisation de l'arme, et de ce fait, entre autre chose, l'échauffement du canon. Cet échauffement est par exemple lui-même représentatif de l'usure induite de l'arme.

Par ailleurs, la cadence de tir est une caractéristique intrinsèque de l'arme qui représente la fréquence de son cycle mécanique naturel du fonctionnement. La cadence d'une arme mal lubrifiée, ou encrassée diminue, ce qui peut poser problème et induire un incident de tir.

La mesure de ces deux paramètres est donc intéressante pour la maintenance d'une arme. Actuellement, ces mesures sont réalisées par des dispositifs alimentés par des piles et comprenant une horloge interne. En effet, la mesure de ces deux paramètres par un dispositif ne possédant pas de pile est délicate, étant donné que les temps entre deux événements sont relativement longs et imprévisibles. Il est de ce fait illusoire d'espérer générer assez d'énergie au moment d'un tir pour pouvoir attendre le suivant.

Il existe des dispositifs permettant de compter les coups dans une arme, grâce à la récupération d'énergie des tirs, comme décrit dans US2010251586 A. Le document WO 2016142444 A1 présente un dispositif de comptage de coup d'une arme afin de connaître son usure. Ce dispositif permet grâce à un circuit électronique et un capteur de mouvement de détecter le nombre et le type de coups tirés. Le circuit électrique peut être alimenté par récupération d'énergie.

Néanmoins, les dispositifs de récupération d'énergie ne sont généralement pas adaptés à la mesure du régime ou de la cadence.

A titre d'exemple, les trois méthodes suivantes sont adaptées pour la récupération de l'énergie dans une arme :
- l'utilisation d'un élément de l'arme en mouvement du tir (i.e. déplacement d'une pièce magnétique dans un solénoïde) ;
- l'utilisation de l'effet thermoélectrique ;
- l'utilisation de l'effet piézoélectrique.

Le document EP 2 573 498 divulgue un générateur d'énergie électrique qui transforme l'énergie mécanique à partir d'un coup de feu en courant électrique pour alimenter le compteur de tir d'une arme à feu. Les mouvements (mécaniques, vibratoires,...) ou d'autres phénomènes (thermique, acoustique,...) lors du tir sont transformés en signal électrique, qui sera par la suite fourni au compteur de tir.

Le document US 8,290,747 divulgue un système électronique destiné à enregistrer un événement grâce à un capteur qui fournit de l'énergie mécanique à une structure comprenant une mémoire électronique. Toute l'énergie pour détecter l'événement et l'enregistrement de l'événement dans la mémoire électronique est dérivée de l'énergie mécanique. Ce document décrit aussi un dispositif comprenant un transducteur piézoélectrique et une mémoire. Un signal provenant du transducteur piézo-électrique (qui dépasse un certain seuil) va permettre de changer l'état de la mémoire. Toute l'énergie pour changer l'état de la mémoire est dérivée de ce signal.

### Buts de l'invention

La présente invention a pour but de réaliser un dispositif apte à mesurer des régimes et des cadences de tirs d'une arme, grâce à un réseau électrique passif ne nécessitant pas d'apport d'énergie autre que celle apportée par le tir.

Grâce au dispositif de l'invention, la cadence et le régime des tirs vont pouvoir être calculés, sans avoir besoin d'un apport d'énergie externe, tel que par exemple une pile ou une batterie.

Un tel dispositif selon l'invention permet un contrôle permanent de l'arme et veille à l'efficacité, la durabilité et à la sécurité de celle-ci grâce à une maintenance améliorée. En effet, ce dispositif permet d'évaluer l'échauffement du canon et d'autres pièces de l'arme et donc de vérifier l'usure de celui-ci grâce au calcul du régime de tirs de l'arme.

### Résumé de l'invention

La présente invention se rapporte à un dispositif de mesure de régime et/ou de cadence de tirs pour tout type d'arme, en particulier d'arme à feu, comprenant:
- un système autoalimenté apte à récupérer de l'énergie du tir,
- au moins un réseau d'accumulation RC comprenant un condensateur et une résistance en parallèle,
- un élément mesurant la tension aux bornes du condensateur;
le système autoalimenté chargeant le condensateur à chaque tir, la cadence ou le régime de tir étant déterminé par la charge résiduelle au borne du condensateur au moment du tir.

Selon l'invention, le dispositif autoalimenté est configuré de façon à soit injecter une charge constante prédéterminée à chaque tir, soit imposer une différence de potentiel constante aux bornes du condensateur à chaque tir.

Selon des modes particuliers de l'invention, le dispositif comporte au moins une ou une combinaison appropriée des caractéristiques suivantes:
- la constante de temps du réseau d'accumulation RC est choisie pour représenter une dynamique de régime de tirs ou une dynamique de cadence de tir;
- l'élément de mesure de tension comprend un dispositif électronique comprenant des opto-coupleurs destiné à mesurer la valeur de la différence de potentiel du condensateur ;
- le dispositif de l'invention comprend un dispositif électronique pour calculer la cadence de tirs et/ou le régime de tirs, à partir de la valeur mesurée par l'élément de mesure de différence de potentiel ;
- Le dispositif de l'invention comprend une mémoire de stockage permettant, en utilisation, de stocker la valeur de la différence de potentiel aux bornes du condensateur lors d'un tir ultérieur;
- Le système autoalimenté comprend un compteur de tir.

La présente invention se rapporte également à une arme comportant au moins un dispositif de mesure tel que décrit ci-dessus.

Selon une variante, l'arme est munie d'un dispositif de mesure du régime des tirs et d'un second dispositif permettant la mesure de la cadence des tirs.

La présente invention se rapporte en outre à une méthode de mesure de régime et/ou de cadence de tirs pour tout type d'arme, comprenant les étapes suivantes :
- récupération d'énergie d'un tir;
- injection d'une charge constante prédéterminée dans le condensateur avec ladite énergie ou application d'une différence de potentiel constante audit condensateur;
- déchargement progressif du condensateur au travers de la résistance ;
- mesure de la différence de potentiel aux bornes du condensateur lors du tir suivant, avant l'étape de chargement du condensateur.

Selon un mode de réalisation préféré de l'invention, la méthode de mesure comprend une étape additionnelle soit de calcul de la cadence de tirs soit de calcul du régime des tirs, à partir de la différence de potentiel aux bornes du condensateur.

Avantageusement, la méthode de l'invention comprend une étape d'enregistrement de la tension aux bornes du condensateur avant le rechargement de celui-ci.

### Brève description des figures

La figure 1 représente un diagramme des étapes de la prise de mesures.
La figure 2 représente un schéma de réalisation d'un circuit permettant une mesure de cadence et de régime de tir selon l'invention.
La figure 3 représente un exemple particulier (RC= 0.18 s et *V*₀= 1V) d'une courbe de décharge du réseau RC pour la mesure de la cadence de tirs.
La figure 4 représente un exemple particulier (RC= 60 s et *V*₀= 1V) d'une courbe de décharge du réseau RC pour la mesure du régime de tirs.

### Description détaillée de l'invention

Le dispositif selon l'invention mesure soit le régime soit la cadence de tirs d'une arme. Ce dispositif est adaptable à tout type d'armes à feu, portative (fusil, pistolet, mitrailleuse, pistolet mitrailleur), automatique, semi-automatique.

Le dispositif, comme représenté sur la Figure 1, comprend un système autoalimenté 2 apte à récupérer de l'énergie du tir pour alimenter au moins un réseau d'accumulation RC 3 comprenant un condensateur 5 et une résistance 6 en parallèle.

Le système autoalimenté 2 permet de récupérer une partie de l'énergie du tir et de d'injecter une charge prédéterminée dans ledit condensateur 5.

Dans une application particulière de l'invention, le système autoalimenté 2 peut être un système de comptage de coup. Ce type de système est bien connu de l'art antérieur et permet de mesurer et d'enregistrer un certain nombre de paramètres liés à un tir particulier, grâce à la récupération d'énergie de chaque tir pour s'autoalimenter. En général, s'il est dépourvu de batterie, un tel système de comptage de coup se coupe une fois le tir réalisé en attendant le suivant et l'énergie générée par ce dernier. Sans compromettre le bon fonctionnement de ce système, une partie de cette énergie peut être utilisée pour injecter une charge prédéfinie dans le condensateur de l'invention.

Le condensateur 5 est associé, en parallèle, à une résistance 6 de décharge pour provoquer un déchargement progressif et contrôlé du condensateur 5.

Un circuit différent doit être prévu pour chaque type de valeur mesurée, c'est-à-dire soit la cadence, soit le régime. Deux dispositifs peuvent cependant être compris au sein d'une même arme, afin de mesurer les deux valeurs.

Il est bien connu que le condensateur, couplé à la résistance de décharge, a une décroissance exponentielle de la tension en fonction du temps selon l'équation *U = U*₀. *e*^{*-t*/}*^{RC},* tandis que la tension initiale, U₀ est fonction de la charge Q injectée dans le condensateur selon l'équation U₀=Q/C.

Lorsque plusieurs tirs consécutifs se produisent dans le cas d'une injection de charge constante (i.e. lorsqu'un tir a lieu alors que le condensateur n'est pas encore déchargé), la tension aux bornes juste après le i^{ème} tir est donnée par l'équation suivante : ${U}_{i} = {U}_{i - 1} . {e}^{- {Δt}_{i} / RC} + Q / C$ Le premier terme de cette somme représentant la charge résiduelle juste avant le i^{ème} tir, et le terme Q/C représente l'augmentation de différence de potentiel dû à l'injection de la charge prédéterminée Q. Dans ce cas, pour des intervalles de temps courts par rapport à la constante de temps RC (i.e. le condensateur n'a pas le temps de se décharger de façon importante), la tension s'accroit à chaque tir.

Lorsque l'on impose une différence de potentiel constante lors de chaque tir, par contre, le terme Q/C disparait et l'équation devient : ${U}_{i} = {U}_{0} . {e}^{- {Δt}_{i} / RC}$

On constate donc que l'injection d'une charge constante permet une mesure tenant compte des tirs successifs, avec une accumulation de charge sur plusieurs tirs pour autant qu'ils soient rapprochés par rapport à la constante de temps RC. Par contre, lors de l'application d'une tension constante à chaque tir, la tension aux bornes du condensateur ne mesure que le dernier intervalle de temps, ce qui est particulièrement bien adapté aux mesures de cadences.

La constante de temps résultant de ce circuit est déterminée de façon à représenter la dynamique du phénomène à mesurer, soit la cadence (de 0.01s à 0.3s) soit le régime de tir (entre 1 minute et une heure selon la géométrie et la taille du système à superviser). De cette manière, le temps de décharge du circuit sera adapté à la mesure désirée. La valeur de la différence de potentiel, permet alors de déterminer le temps écoulé depuis le tir précédent.

Dans le cas de la mesure de la cadence, le but est de mesurer le temps entre deux tirs consécutifs afin de connaître la fréquence du cycle mécanique naturel de l'arme. Ce temps est relativement court puisqu'en moyenne une arme en mode automatique tire entre 250 et 5000 coups par minute. La mesure du temps écoulé depuis le dernier tir peut être calculée grâce à la valeur du potentiel aux bornes du condensateur 5, en utilisant la courbe de décharge du réseau RC 3.

Dans le cas de la mesure du régime de tir, la quantité de tirs réalisés par l'utilisateur sur un intervalle de temps, et donc, l'échauffement induit du canon, est calculée. Dans cette situation, le réseau RC 3 du dispositif est utilisé comme modèle électrique du comportement thermique du canon. A chaque tir, un peu de chaleur est absorbée par le canon qui s'échauffe. Ceci est simulé par la tension aux bornes du condensateur 5 qui représente alors la capacité thermique du canon. Mais en même temps, le canon échange de la chaleur avec l'air ambiant pour se refroidir, ce qui est simulé par la résistance 6 qui assure un courant de fuite pour la charge accumulée dans le condensateur 5.

Au fur et à mesure des tirs se produisant dans l'intervalle de temps déterminé, des charges, calibrées, sont envoyées au condensateur 5 dont la tension aux bornes augmente, afin de refléter le comportement thermique du canon. Un peu de courant du condensateur 5 est dissipé par la résistance 6, permettant de modéliser le refroidissement du canon avec l'air ambiant. Finalement, la différence de potentiel mesuré aux bornes du condensateur 5 après un certain temps représente une mesure de l'échauffement du canon.

De plus, le dispositif de mesure comprend un dispositif électronique basé, par exemple, sur des opto-coupleurs apte à lire la valeur de la différence de potentiel aux bornes du condensateur, sans pour autant le décharger et ainsi fausser la mesure. Ce montage assure également une excellente stabilité thermique de la mesure.

Selon un mode préféré de l'invention, le dispositif de mesure comprend un dispositif électronique apte à calculer et afficher la cadence et/ou le régime des tirs à partir de la valeur mesurée par les opto-coupleurs. De cette manière, l'utilisateur peut voir les résultats affiché.

Le dispositif permet donc de réaliser des mesures de temps entre des tirs et cela sans nécessiter que le système associé ne reste alimenté.

L'invention concerne aussi une méthode de mesure de régime et/ou de cadence de tirs pour tout type d'arme. Cette méthode comprend différentes étapes.

Tout d'abord, le système autoalimenté récupère de l'énergie provenant du tir, afin de charger le condensateur 5 avec une partie, de cette énergie.

Le condensateur va se décharger progressivement et de manière contrôlée au travers de la résistance 6 qui est placée en parallèle au condensateur 5 dans le circuit. Ensuite, la différence de potentiel aux bornes du condensateur 5 est mesurée grâce à un dispositif électronique basé de préférence sur des opto-coupleurs, ce qui permet de calculer soit le régime de tirs, soit la cadence de tirs en fonction du dispositif de mesure.

L'arme de l'invention peut comprendre soit un dispositif de mesure de la cadence des tirs, soit un dispositif de mesure du régime des tirs, soit, bien entendu les deux dispositifs.

La Figure 2 représente un schéma de réalisation d'un circuit permettant une mesure de cadence et de régime de tir selon l'invention.

### Exemples

La Figure 3 représente un exemple particulier d'une courbe de décharge du réseau RC pour la mesure de la cadence de tirs. Sur cette figure, la tension V aux bornes du condensateur (en ordonnées) est représentée en fonction du temps t (en abscisses). Des valeurs spécifiques ont été choisies pour cet exemple, la tension initiale *V*₀ étant de 1 Volt et la constante du circuit RC étant de 0,18 sec.

Pour aboutir à cette courbe de décharge, une rafale de 5 coups de feu a été tirée, suivie d'une seconde rafale de 7 coups de feu.

Comme illustré par cette Figure 3, la cadence de tirs lors de la première rafale est supérieure à la cadence de la seconde rafale, ce qui met en lumière un un changement de comportement qui peut être lié à un problème technique (surchauffe de l'arme, poussière, ou défaut de lubrification par exemple). La cadence de la première rafale est de 500 coups par minute tandis que la cadence de la seconde rafale est de 333 coups par minute. Cette différence induit une réduction de la tension résiduelle enregistrée lors du tir suivant.

La figure 4 représente un exemple particulier d'une courbe de décharge du réseau RC pour la mesure du régime de tirs. De même qu'à la Figure 3, la tension V aux bornes du condensateur (en ordonnées) est représentée en fonction du temps t (en abscisses). La constante du circuit RC de 60 secondes dans ce cas.

Pour aboutir à cette courbe de décharge, une première rafale de 10 coups de feu a été tirée (à l'instant t=0), suivie d'une rafale de 3 coups (à l'instant t=3s), pour terminer avec 2 tirs sporadiques (en t=20s et t=30s).

Le régime représente la quantité de tirs réalisés par l'utilisateur sur un intervalle de temps, et donc, l'échauffement du canon. Dans ce cas, c'est l'historique de la courbe du circuit RC qui est important, contrairement au cas de la mesure de la cadence. Le principe pour pouvoir calculer le régime d'une arme est que la charge injectée à chaque tir dans le circuit RC doit être constante. Dans cet exemple, la charge injectée provoque un incrément de 0,1 Volt à chaque tir.

## Revendications

1. Dispositif de mesure de régime et/ou de cadence de tirs pour tout type d'arme, comprenant :
- un système autoalimenté (2) apte à récupérer l'énergie du tir,
- au moins un réseau d'accumulation RC (3) comprenant un condensateur (5) et une résistance (6) en parallèle,
- un élément mesurant la tension aux bornes du condensateur ;
- un dispositif électronique apte à calculer la cadence de tirs et/ou le régime de tirs à partir de la valeur mesurée par l'élément de mesure de différence de potentiel ;
le système autoalimenté (2) étant disposé de façon à charger ledit condensateur (5) à chaque tir, **caractérisé en ce que** le système autoalimenté (2) est configuré de façon à soit injecter une charge constante prédéterminée à chaque tir, soit imposer une différence de potentiel constante aux bornes du condensateur à chaque tir.

2. Dispositif selon la revendication 1, **caractérisé en ce que** la constante de temps du réseau d'accumulation RC (3) est choisie pour représenter la dynamique du régime de tirs.

3. Dispositif selon la revendication 2 **caractérisé en ce que** la constante de temps du réseau d'accumulation RC est comprise entre 1 s et 3600 s.

4. Dispositif selon l'une quelconque des revendications précédentes, **caractérisé en ce que** la constante de temps du réseau d'accumulation RC (3) est choisie pour représenter la dynamique de la cadence de tirs.

5. Dispositif selon la revendication 2 **caractérisé en ce que** la constante de **t**emps du réseau d'accumulation RC est comprise entre 10 ms et 300 ms.

6. Dispositif selon l'une quelconque des revendications précédentes, **caractérisé en ce que** l'élément de mesure de tension comprend un dispositif électronique 4 comprenant des opto-coupleurs destinés à mesurer la valeur de la différence de potentiel du condensateur (5).

7. Dispositif selon l'une quelconque des revendications précédentes, **caractérisé en ce qu'**il comprend une mémoire de stockage permettant, en utilisation, de stocker la valeur de la différence de potentiel aux bornes du condensateur (5) lors d'un tir

8. Arme comportant au moins un dispositif de mesure selon l'une quelconque des revendications précédentes.

9. Méthode de mesure de régime et/ou de cadence de tirs pour tout type d'arme, comprenant les étapes suivantes :
- Récupération de l'énergie du tir ;
- Injection d'une charge constante prédéterminée dans le condensateur avec ladite énergie ou application d'une différence de potentiel constante audit condensateur avec ladite énergie;
- Déchargement progressif du condensateur au travers de la résistance ;
- Mesure de la différence de potentiel aux bornes du condensateur lors du tir,
- calcul de la cadence de tirs et/ou du régime de tirs à partir de la valeur mesurée.

10. Méthode de mesure selon la revendication 9, comprenant une étape additionnelle de calcul de la cadence de tirs à l'aide de la courbe de décharge du réseau RC.

11. Méthode de mesure selon la revendication 9, comprenant une étape additionnelle de calcul du régime de tirs à l'aide de la courbe de décharge du réseau RC.

## Patentansprüche

1. Vorrichtung zur Messung der Feuergeschwindigkeit und/oder Feuerrate für Waffen jeglicher Art, umfassend:
- ein System (2) mit eigener Stromversorgung, das zur Rückgewinnung der Energie aus der Schussabgabe geeignet ist;
- mindestens ein Akkumulationsnetz RC (3), umfassend einen Kondensator (5) und einen parallelgeschalteten Widerstand (6),
- ein Element, das die Spannung an den Klemmen des Kondensators misst;
- eine elektronische Vorrichtung, die zur Berechnung der Feuerrate und/oder Feuergeschwindigkeit anhand des vom Element zum Messen der Potenzialdifferentz gemessenen Werts geeignet ist,
wobei das System mit eigener Stromversorgung (2) derart angeordnet ist, dass der Kondensator (5) bei jedem Schuss geladen wird, **dadurch gekennzeichnet, dass** das System (2) entweder zum Injizieren einer vorgegebenen, konstanten Ladung bei jedem Schuss oder zur auferlegung einer konstanten Potenzialdifferentz an den Klemmen des Kondensators bei jedem Schuss konfiguriert ist.

2. Vorrichtung nach Anspruch 1, **dadurch gekennzeichnet, dass** die Zeitkonstante des Akkumulationsnetzes RC (3) zur Darstellung der Dynamik der Feuergeschwindigkeit ausgewählt ist.

3. Vorrichtung nach Anspruch 2, **dadurch gekennzeichnet, dass** die Zeitkonstante des Akkumulationsnetzes RC zwischen 1 s und 3600 s liegt.

4. Vorrichtung nach irgendeinem der vorstehenden Ansprüche, **dadurch gekennzeichnet, dass** die Zeitkonstante des Akkumulationsnetzes RC (3) zur Darstellung der Dynamik der Feuerrate ausgewählt ist.

5. Vorrichtung nach Anspruch 2, **dadurch gekennzeichnet, dass** die Zeitkonstante des Akkumulationsnetzes RC zwischen 10 ms und 300 ms liegt.

6. Vorrichtung nach irgendeinem der vorstehenden Ansprüche, **dadurch gekennzeichnet, dass** das Spannungsmesselement eine elektronische Vorrichtung 4 umfasst, welche Optokoppler zur Messung des Wertes der Potenzialdifferenz des Kondensators (5) umfasst.

7. Vorrichtung nach einem der vorstehenden Ansprüche, **dadurch gekennzeichnet, dass** sie einen Speicher umfasst, der, im Einsatz, die Speicherung des Wertes der Potenzialdifferentz an den Klemmen des Kondensators (5) bei der Schussabgabe ermöglicht.

8. Waffe, umfassend mindestens eine Messvorrichtung nach irgendeinem der vorstehenden Ansprüche.

9. Verfahren zum Messen der Feuergeschwindigkeit und/oder Feuerrate für Waffen jeglicher Art, umfassend die folgenden Schritte:
- Zurückgewinnen der Schussenergie;
- Injizieren einer vorgegebenen konstanten Ladung in den Kondensator mit der besagten Schussenergie oder Anwenden einer konstanten Potenzialdifferentz auf den besagten Kondensator mit der besagten Schussenergie;
- progressives Entladen des Kondensators über den Widerstand;
- Messen der Potenzialdifferentz an den Klemmen des Kondensators bei der Schussabgabe,
- Berechnen der Feuerrate und/oder der Feuergeschwindigkeit anhand des Messwerts.

10. Verfahren nach Anspruch 9, umfassend einen zusätzlichen Schritt zur Berechnung der Feuerrate anhand der Entladungskurve des Netzes RC.

11. Verfahren nach Anspruch 9, umfassend einen zusätzlichen Schritt zur Berechnung der Feuergeschwindigkeit anhand der Entladungskurve des Netzes RC.

## Claims

1. Device for measuring firing regime and/or cyclic rate of fire for any type of weapon, comprising:
- a self-powered system (2) capable of recovering the energy from firing,
- at least one RC accumulator network (3) comprising a capacitor (5) and a resistor (6) in parallel,
- an element measuring the voltage at the terminals of the capacitor,
- an electronic device capable of calculating the cyclic rate of fire and/or the firing regime from the value measured by the element for measuring the difference in potential, the self-powered system (2) being arranged so as to charge said capacitor (5) upon each firing, **characterised in that** the self-powered system (2) is configured so as to either inject a predetermined constant charge upon each firing, or impose a constant difference in potential at the terminals of the capacitor upon each firing.

2. Device according to claim 1, **characterised in that** the time constant of the RC accumulator network (3) is chosen to represent the dynamics of the firing regime.

3. Device according to claim 2, **characterised in that** the time constant of the RC accumulator network is between 1 s and 3600 s.

4. Device according to any one of the preceding claims, **characterised in that** the time constant of the RC accumulator network (3) is chosen to represent the dynamics of the cyclic rate of fire.

5. Device according to claim 2, **characterised in that** the time constant of the RC accumulator network is comprised between 10 ms and 300 ms.

6. Device according to any one of the preceding claims, **characterised in that** the voltage measuring element comprises an electronic device (4) comprising opto-couplers intended to measure the value of the difference in potential of the capacitor (5).

7. Device according to any one of the preceding claims, **characterised in that** it comprises a storage memory making it possible, during use, to store the value of the difference in potential at the terminals of the capacitor (5) during a firing.

8. Weapon including at least one measuring device according to any one of the preceding claims.

9. Method for measuring firing regime and/or cyclic rate of fire for any type of weapon, comprising the following steps:
- Recovering energy from firing;
- Injecting a predetermined constant charge into the capacitor with said energy or applying a constant difference in potential to said capacitor with said energy;
- Gradually discharging the capacitor through the resistor;
- Measuring the difference in potential at the terminals of the capacitor during the firing;
- Calculating the cyclic rate of fire and/or the firing regime from the measured value.

10. Measuring method according to claim 9, comprising an additional step for calculating the cyclic rate of fire using the discharge curve of the RC network.

11. Measuring method according to claim 9, comprising an additional step for calculating the firing regime using the discharge curve of the RC network.
